# EUROPÄISCHE PATENTSCHRIFT

(11) **EP 2 665 849 B1**
(45) Veröffentlichungstag und Bekanntmachung des Hinweises auf die Patenterteilung: **22.10.2014**
(21) Anmeldenummer: 11706563.1
(22) Anmeldetag: 01.03.2011
(51) Int. Cl.: D01D 5/092

(54) **VORRICHTUNG ZUM ABKÜHLEN EINER VIELZAHL SYNTHETISCHER FÄDEN**
DEVICE FOR COOLING DOWN A PLURALITY OF SYNTHETIC THREADS
DISPOSITIF DE REFROIDISSEMENT D'UNE PLURALITÉ DE FILS SYNTHÉTIQUES

(30) Priorität: 22.01.2011 DE 102011009160
(43) Veröffentlichungstag der Anmeldung: 27.11.2013
(73) Patentinhaber: Oerlikon Textile GmbH & Co. KG, 42897 Remscheid (DE)
(72) Erfinder: REICHWEIN, Markus, 42499 Hückeswagen (DE); ÖGRÜNC, Kazim, 41065 Mönchengladbach (DE); NITSCHKE, Roland, 58089 Hagen (DE)
(74) Vertreter: Neumann, Ditmar
(86) Internationale Anmeldenummer: PCT/EP2011/053007
(87) Internationale Veröffentlichungsnummer: WO 2012/097880

(56) Entgegenhaltungen:
- DE-A1-102009 034 061
- DE-A1-102010 050 394
- DE-U1-202008 015 311
- JP-A- 2003 113 527
- US-A1- 2002 114 857
- US-A1- 2005 056 313

## Beschreibung

Die Erfindung betrifft eine Vorrichtung zum Abkühlen einer Vielzahl synthetischer Fäden gemäß dem Oberbegriff des Anspruchs 1.

Eine gattungsgemäße Vorrichtung zum Abkühlen mehrerer synthetischer Fäden mit mehreren Kühlzylindern ist beispielsweise aus der DE 10 2009 034 061 A1 bekannt.

Bei der bekannten Vorrichtung sind innerhalb eines Blaskastens mehrere Kühlzylinder nebeneinander angeordnet. Die Kühlzylinder sind unterhalb eines Spinnbalkens angeordnet und koaxial mehreren Spinndüsenpaketen zugeordnet. Die Kühlzylinder weisen jeweils eine gasdurchlässige Zylinderwand auf, so dass die Filamentstränge des Fadens zum Abkühlen den Kühlzylinder von einer oberen Fadeneinlassöffnung bis zu einer unteren Fadenauslassöffnung durchlaufen und dabei von allen Seiten gleichmäßig kühlbar sind. Somit lässt sich jeder einzelne Faden durch einzelne erzeugte Kühlluftströme abkühlen. Um eine große Anzahl von Fäden mit möglichst geringem Aufwand an Aggregaten abzukühlen, werden innerhalb des Kühlzylinders durch eine Trennwand mehrere Kühlzonen gebildet. So können die Filamentbündel mehrerer Fäden gleichzeitig innerhalb eines der Kühlzylinder nach dem Schmelzspinnen unmittelbar abgekühlt werden.

Die Zufuhr der Kühlluft in den Kühlzonen erfolgt über die gasdurchlässige Zylinderwand des Kühlzylinders, die eine radial gerichtete Kühlluftströmung ins Innere des Kühlzylinders erzeugt. Dabei hat sich herausgestellt, dass die unmittelbar parallel zur Trennwand einströmende Kühlluft teilweise ungewünschte Auslenkungen erfährt, die sich auf die Abkühlung der in der Kühlzone geführten Filamentstränge auswirkt. Je nach dem mit welcher Dichte und mit welchem Abstand die in den Kühlzonen zur Trennwand geführten Filamentstränge geführt werden, können derartige Erscheinungen die Fadengleichmäßigkeit (Uster) des Fadens beeinflussen.

Es ist daher Aufgabe der Erfindung, die eingangs genannte Vorrichtung zum Abkühlen einer Vielzahl synthetischer Fäden derart auszubilden, dass mehrere Fäden bei Führung durch einen der Kühlzylinder gleichmäßig kühlbar sind.

Diese Aufgabe wird erfindungsgemäß dadurch gelöst, dass zumindest einer der Kühlzylinder an seiner gasdurchlässigen Zylinderwand mehrere gasundurchlässige Trennstege aufweist, die sich zwischen den Fadenöffnungen erstrecken und am Umfang des Kühlzylinders versetzt zueinander ausgebildet sind.

Vorteilhafte Weiterbildungen der Erfindung sind durch die Merkmale und Merkmalskombinationen der abhängigen Ansprüche definiert.

Die Erfindung besitzt den besonderen Vorteil, dass durch die gasundurchlässigen Trennstege innerhalb des Kühlzylinders Zonen geschaffen werden, in welchem keine direkte Kühlluftzufuhr erfolgt. So lassen sich innerhalb des Kühlzylinders Trennzonen schaffen, in welchen über die Zylinderwand des Kühlzylinders kein direktes Einströmen der Kühlluft erfolgt. Derartige Trennzonen sind besonders geeignet, um eine Kühlzonenaufteilung innerhalb des Kühlzylinders zu erhalten.

Dieser Effekt lässt sich vorteilhaft noch dadurch verbessern, dass gemäß einer bevorzugten Weiterbildung der Erfindung die Trennstege an dem Kühlzylinder versetzt zueinander angeordnet sind und dass zwischen den Trennstegen innerhalb des Kühlzylinders zumindest eine Trennwand angeordnet ist, die die Kühlzylinder in mehrere separate Kühlzonen teilt. Hierbei wird die Trennwand in den durch die Trennstege erzeugten Trennzonen gehalten, so dass Wechselwirkungen mit der einströmenden Kühlluft vermieden werden. Bei Verwendung einer Trennwand werden die Trennstege bevorzugt um einen Winkel von 180° versetzt an dem Umfang des Kühlzylinders gehalten, so dass im Wesentlichen zwei gleich große Kühlzonen entstehen.

Die Trennwand wird vorzugsweise innerhalb des Kühlzylinders mittig zu den Trennstegen gehalten, wobei die Trennstege eine Breite in Umfangsrichtung aufweisen, die größer ist als eine Wandstärke der Trennwand. Somit lässt sich in Abhängigkeit von der Breite der Trennwand und dem Durchmesser des Kühlzylinders ausreichende Trennzonen realisieren, so dass die Kühlluft über die freien Abschnitte der Zylinderwand nur im Bereich der geführten Filamente eintreten kann.

Es hat sich herausgestellt, dass die Breite einer der Trennstege zumindest um ein Mehrfaches größer sein sollte als die Wandstärke der Trennwand innerhalb des Kühlzylinders. Damit lassen sich vorteilhaft turbulente Randströmungen an der Trennwand vermeiden.

Um innerhalb einer Kühlvorrichtung bei einer Vielzahl von verwendeten Kühlzylindern eine hohe Gleichmäßigkeit in der Kühlluftzufuhr zu erhalten, ist die Ausbildung der erfindungsgemäßen Vorrichtung besonders vorteilhaft, bei welcher der Kühlzylinder einen doppelwandige Zylinderwand aufweist, wobei eine Außenwand aus einem Lochblech und eine Innenwand aus einem Drahtgewebe gebildet sind, und bei welcher die Trennstege durch mehrere ungelochte Blechzonen im Lochblech des Kühlzylinders gebildet sind. Einerseits wird durch die Doppelwandigkeit eine Vergleichmäßigung der eintretenden Kühlluftströme erzielt. Andererseits wird die Zufuhr der Kühlluft durch die Lochung des Lochbleches und der ungelochten Blechzonen bestimmt.

Alternativ besteht jedoch auch die Möglichkeit, die Trennstege durch separate Trennstreifen zu bilden, die von außen oder von innen an der Zylinderwand des Kühlzylinders befestigt sind. Derartige Trennstreifen können beispielsweise als Klebestreifen, Gewebebänder oder Kunststoffplatten ausgeführt sein. Damit besteht auch die Möglichkeit, bereits im Betrieb befindliche Kühlzylinder nachträglich mit Trennstegen zu versehen.

Bei Einsatz einer Trennwand innerhalb des Kühlzylinders ist die Weiterbildung der Erfindung bevorzugt ausgeführt, bei welcher die Trennwand auswechselbar mit dem Blaskasten verbunden ist. Damit lässt sich der Kühlzylinder individuell zum Abkühlen eines oder mehrerer Fäden nutzen. Darüber hinaus ist eine Reinigung der Trennwand, an deren Oberfläche beispielsweise Monomerverschmutzungen anhaften könnten, ohne weitere Demontage ausführbar.

Die Handhabung der erfindungsgemäßen Vorrichtung lässt sich insbesondere durch die Weiterbildung der Erfindung verbessern, in dem die Trennwand ein Einsteckende und ein aus der Fadenaustrittsöffnung herausragendes Halteende aufweist. Das Halteende bildet einen Haltesteg, welcher sich quer zur Fadenaustrittsöffnung erstreckt und welcher lösbar mit der Unterseite des Blaskastens verbunden ist. Damit ist eine einfache Montage der Trennwand von außerhalb des Blaskastens möglich.

Die Weiterbildung der Erfindung, bei welcher der Blaskasten aus einer oberen Kühlkammer mit Kühlzylinder und einer unteren Verteilkammer mit einem Anschluss für den Kühllufterzeuger aufweist, ist besonders vorteilhaft, um an den Kühlzylindern eine gleichmäßige Kühlluftströmung zur Abkühlung der Fäden zu erhalten. Hierbei wird die über den Kühllufterzeuger eingeblasene Kühlluft aus der Verteilkammer über eine Lochplatte gleichmäßig über den gesamten Querschnitt der Kühlkammer eingeleitet, so dass die gesamt Umgebung der Kühlzylinder innerhalb der Kühlkammer gleichmäßig mit einem Frischluftstrom versorgt werden.

Für den Fall, dass bereits im Betrieb befindliche Kühlvorrichtungen auf eine mehrfädige Abkühlung umzustellen sind, besteht die Möglichkeit, die in dem Blaskasten gehaltenen Kühlzylinder auszutauschen. Um insbesondere die Abkühlung mehrerer Fäden innerhalb eines Kühlzylinders ausführen zu können, weist der Kühlzylinder an der Zylinderwand mehrere gasundurchlässige Trennstege auf, die sich zwischen den Fadenöffnungen erstrecken und am Umfang versetzt zueinander ausgebildet sind.

Um insbesondere zur Kühlung der Filamentstränge eine laminare Kühlluftströmung zu erzeugen, ist die Weiterbildung des Kühlzylinders besonders vorteilhaft, bei welcher die Zylinderwand doppelwandig ausgebildet ist, bei welcher eine Außenwand aus einem Lochblech und eine Innenwand aus einem Drahtgewebe gebildet ist und bei welcher die Trennstege durch mehrere ungelochte Blechzonen im Lochblech gebildet sind. Durch die Lochung des Lochbleches wird die Kühlluftmenge und Verteilung bestimmt. Dagegen führt das Drahtgewebe zu einer Ausrichtung der Strömung im Wesentlichen quer zu den innerhalb eines Kühlzylinders geführten Filamentsträngen.

Alternativ besteht jedoch auch die Möglichkeit, die an der Zylinderwand ausgebildeten Trennstege lösbar durch Trennstreifen zu bilden, die von außen oder von innen an der Zylinderwand befestigt sind.

Die erfindungsgemäße Vorrichtung und der beschriebene Kühlzylinder sind besonders geeignet, um mehrere Fäden innerhalb eines Kühlzylinders gleichzeitig abzukühlen. Dabei können die Fäden sowohl zu einem POY-Garn als auch zu einem FDY-Garn oder zu einem IDY-Garn erzeugt werden.

Die Erfindung wird nachfolgend anhand eines Ausführungsbeispiels der erfindungsgemäßen Vorrichtung unter Bezug auf die beigefügten Figuren näher erläutert.

Es stellen dar:
- Fig. 1: schematisch eine Ansicht eines Ausführungsbeispiels der erfindungsgemäßen Vorrichtung
- Fig. 2: schematisch eine Querschnittansicht des Ausführungsbeispiels aus Fig. 1
- Fig. 3: schematisch eine Längsschnittansicht des Ausführungsbeispiels aus Fig. 1
- Fig. 4: schematisch eine Längsschnittansicht eines Ausführungsbeispiels einer Schmelzspinnvorrichtung
- Fig. 5: schematisch eine Querschnittansicht eines Ausführungsbeispiels des zugehörigen Kühlzylinders
- Fig. 6: schematisch eine Längsschnittansicht des Ausführungsbeispiel des Kühlzylinders aus Fig.5

In den Fig. 1 bis 3 ist ein erstes Ausführungsbeispiel der erfindungsgemäßen Vorrichtung zum Abkühlen mehrere synthetischer Filamentbündel gezeigt. In Fig. 1 ist die Vorrichtung schematisch in einer Gesamtansicht von einer Unterseite, in Fig. 2 schematisch in einer Querschnittansicht und in Fig. 3 schematisch in einer Längsschnittansicht dargestellt. Insoweit kein ausdrücklicher Bezug zu einer der Figuren gemacht ist, gilt die nachfolgende Beschreibung für alle Figuren.

Das Ausführungsbeispiel weist einen Blaskasten 1 auf, der mehrere in einer reihenförmigen Anordnung nebeneinander angeordnete Kühlzylinder 7 trägt. Jeder der Kühlzylinder 7 bildet eine obere Fadeneinlassöffnungen 2 und eine korrespondierende untere Fadenauslassöffnungen 9 auf. Die Kühlzylinder 7 sind in einem quaderförmigen Oberteil 5 des Blaskastens 1 angeordnet, der mit einem quaderförmigen Unterteil 4 zusammenwirkt. Das Oberteil 5 und das Unterteil 4 sind in einer Trennfuge 19 durch eine Flanschverbindung 18 zu dem geschlossenen Blaskasten 1 verbunden sind. In der Trennfuge 19 ist zwischen dem Unterteil 4 und dem Oberteil 5 eine Lochplatte 8 angeordnet, die das Unterteil 4 von dem Oberteil 5 trennt. Die Lochplatte 8 weist im Bereich der Fadenauslässe 9 der Kühlzylinder 7 korrespondierende Öffnungen auf. Die Enden des Kühlzylinders 7 sind dabei dichtend mit dem Oberteil 5 und der Lochplatte 8 verbunden. Durch die Öffnungen der Lochplatte 8 wirken die Fadenauslassöffnungen 9 der Kühlzylinder 7 mit mehreren Fadenaustrittsöffnungen 15 an einer Unterseite des Blaskastens 1 zusammen. Hierzu sind innerhalb des Unterteils 4 mehrere Rohrstutzen 14 mit geschlossen Wandungen zwischen der Lochplatte 8 und der Unterseite des Blaskastens 1 gehalten, wobei die Rohrstutzen 14 jeweils die unteren Fadenaustrittsöffnungen 15 bilden. An einer Längsseite des Unterteils 4 ist ein Anschlusskanal 3 angeschlossen, durch welchen eine Kühlluft in das Unterteil 4 des Blaskastens 1 zuführbar ist.

Das Oberteil 5 bildet eine Kühlkammer, durch welche eine Kühlluft zur Abkühlung der Fäden geführt wird. Das Unterteil 4 bildet eine Verteilkammer, welche direkt mit einem Kühllufterzeuger z.B. eine Klimaanlage verbunden ist.

Wie aus der Fig. 1 hervorgeht, weist der Blaskasten insgesamt zehn Fadenaustrittsöffnungen 15 auf. Jedem der Fadenauslassöffnungen 15 ist daher einer der Kühlzylinder 7 zugeordnet, so dass insgesamt zehn Kühlzylinder 7 in dem Oberteil 5 des Blaskastens 1 enthalten sind. An dieser Stelle sei ausdrücklich vermerkt, dass die Anzahl der Fadenöffnungen 2 und 15 sowie die reihenförmige Anordnung der Kühlzylinder 7 innerhalb des Blaskastens 1 beispielhaft sind. So können weniger oder mehr Fadenläufe und mehrreihige Anordnungen mit versetzt zueinander gehaltenen Kühlzylindern vorgesehen sein.

In den Fig. 1, 2 und 3 ist dargestellt, dass innerhalb der Kühlzylinder 7 jeweils eine Trennwand 31 gehalten ist, die den Kühlzylinder 7 in zwei separate Kühlzonen 32.1 und 32.2 aufteilt. Die Trennwand 31 erstreckt sich hierbei im Wesentlichen von der oberen Fadeneinlassöffnung 2 bis zu den Fadenaustrittsöffnungen 15 des Blaskastens 1. Hierzu ragt die Trennwand 31 mit einem oberen Einsteckende 33 bis zur Oberseite des Blaskastens 1. Das gegenüberliegende Halteende 34 der Trennwand 31 ragt aus der Fadenaustrittsöffnung 15 heraus und bildet außerhalb des Blaskastens 1 einen Haltesteg 35.

Wie aus den Fig. 1 und 2 hervorgeht, erstreckt sich der Haltesteg 35 am Ende der Trennwand 31 quer zur Fadenaustrittsöffnung 15. An einer Oberseite des Haltesteges 35 ist eine lösbare Halteeinrichtung 36 ausgebildet, durch welche die Trennwand 31 an dem Blaskasten 1 gehalten ist.

Der Haltesteg 35 ist als ein Handgriff 38 ausgebildet, welcher eine Eingriffsöffnung 39 aufweist. Über die Eingriffsöffnung 39 lässt sich die Trennwand 31 manuell führen, so dass eine Bedienperson die Trennwand 31 manuell in den Kühlzylinder 7 herausziehen oder auch einstecken kann. In einer Betriebsstellung, wie sie in den Fig. 1 bis 3 dargestellt ist, lassen sich in beiden Kühlzonen 32.1 und 32.2 der jeweiligen Kühlzylinder 7 zwei synthetische Fäden gleichzeitig abkühlen. Jedem der Kühlzonen 32.1 und 32.2 wird die durch eine Kühlzylinderhälfte zugeführte Kühlluft genutzt, um die synthetischen Fäden und deren Filamentstränge zu kühlen.

Zur Erläuterung der in dem Blaskasten 1 angeordneten Kühlzylinder 7 wird auf die Darstellung in den Fig. 2 und 3 Bezug genommen. In der Fig. 2 ist ein Kühlzylinder 7 in einer Querschnittansicht gezeigt. In der Darstellung in Fig. 3 sind mehrere Kühlzylinder parallel nebeneinander gezeigt, wobei ein Teil der Kühlzylinder in einer Seitenansicht und ein Teil der Kühlzylinder in einer Schnittansicht dargestellt sind. Insoweit kein ausdrücklicher Bezug zu einer der Figuren gemacht ist, gilt die nachfolgende Beschreibung für beide Figuren.

Die in dem Blaskasten 1 innerhalb der Kühlkammer 5 angeordneten Kühlzylinder 7 sind in ihrem Aufbau identisch ausgeführt, so dass nachfolgend der Aufbau einer der Kühlzylinder 7 beschrieben wird.

Der Kühlzylinder 7 weist eine doppelwandige Zylinderwand 10 auf. Die Zylinderwand 10 ist durch eine Innenwand 10.1 und eine Außenwand 10.2 gebildet, die im Abstand zueinander konzentrisch angeordnet sind. Die Außenwand 10.2 besteht aus einem Lochblech 39 mit einer offenen Fläche im Bereich von 4% bis 30%. Dadurch wird eine gleichmäßige Kühlluftströmung über den gesamten Mantelbereich der Innenwand 10.1 erzeugt. Je nachdem welche Lochdurchmesser für die Außenwand 10.2 gewählt sind, wird der Abstand zwischen der Innenwand 10.1 und 10.2 im Bereich zwischen 5 mm bis 15 mm ausgebildet. Die Innenwand 10.1 besteht aus einem einlagigen oder mehrlagigen Drahtgewebe 40, so dass eine Feinstverteilung und -ausrichtung der Strömung über die gesamte Mantelfläche erzielt wird. Die in den beiden Kühlzonen 32.1 und 32.2 im Innenraum des Kühlzylinders 7 eintretende Kühlluft zeichnet sich somit durch eine hohe Gleichmäßigkeit über die gesamte Mantelfläche der Innenwand 10.1 aus.

An dem Umfang der Außenwand 10.1 sind zwei um 180° versetzt zueinander angeordnete Trennstege 16.1 und 16.2 vorgesehen. Die Trennstege 16.1 und 16.2 sind durch separate Trennstreifen 41.1 und 41.2 ausgeführt, die von außen an der Außenwand befestigt sind. So können die Trennstreifen 41.1 und 41.2 beispielsweise aus einem Klebeband, einem Gewebeband oder einem Kunststoffteil gebildet sein. Die Trennstege 16.1 und 16.2 weisen in Umfangsrichtungen jeweils eine Breite auf, die in Fig. 3 mit dem Bezugszeichen b gekennzeichnet ist.

Wie aus der gleichen Darstellung in Fig. 3 hervorgeht, besitzt die zwischen den Trennstegen 16.1 und 16.2 des Kühlzylinders 7 angeordnete Trennwand 31 eine Wandstärke, die im Verhältnis zur Breite der Trennstege 16.1 und 16.2 wesentliche kleiner ausgeführt ist. Die Wandstärke der Trennwand 31 ist in Fig. 3 durch das Bezugszeichen a gekennzeichnet. Um bei den üblichen Innendurchmessern der Kühlzylinder im Bereich von 100 mm eine Teilung zum Abkühlen von zwei Fäden pro Kühlzylinder zu erhalten, hat sich ein Verhältnis bewährt, wonach die Breite der Trennstege 16.1 und 16.2 mindestens fünffach größer sind als die Wandstärke der Trennwand 31. Somit gilt b ≥ 5xa.

Durch die an der Außenwand 10.1 sich gegenüberliegend angeordneten Trennstege 16.1 und 16.2 werden im Bereich der Trennstege 16.1 und 16.2 die Löcher des Lochbleches 39 verschlossen, so dass sich keine Kühlluftströmung im Bereich der Trennstege 16.1 und 16.2 ausbilden kann. Im Innern des Kühlzylinders 7 entstehen somit Trennzonen, in welcher keine wesentlichen Kühlluftströmungen vorherrschen. So können die Kühlzonen 32.1 und 32.2 vorteilhaft voneinander getrennt werden.

An dieser Stelle sei ausdrücklich vermerkt, dass auch bei Entfernen der Trennwände 31 durch die Trennzonen eine ausreichende Abschirmung erzeugt werden kann, um zwei parallel geführte Fäden innerhalb eines Kühlzylinders 7 abzukühlen.

Bei dem in Fig. 2 und 3 dargestellten Ausführungsbeispiel sind die Kühlzylinder 7 innerhalb der Kühlkammer 5 gleichgerichtet angeordnet. Grundsätzlich besteht jedoch auch die Möglichkeit, die Kühlzylinder 7 in ihren Winkellagen derart anzuordnen, dass benachbarte Trennstege 16.1 und 16.2 unterschiedliche Winkellagen aufweisen. Diese Anordnung ist besonders günstig, um eine gleichmäßige Luftverteilung innerhalb der Kühlkammer 5 zu erhalten.

Bei dem zuvor erläuterten Ausführungsbeispiel des Kühlzylinders könnten die Trennstege 16.1 und 16.2 alternativ auch an der Innenseite der Zylinderwand 10 angeordnet sein. Bei doppelwandigen Zylinderwänden 10 besteht jedoch auch die Möglichkeit, die Trennstege in dem Bereich zwischen der Innenwand 10.1 und der Außenwand 10.2 zu platzieren. Die abschirmende Wirkung der Trennstege 16.1 und 16.2 gegenüber dem Innern der Kühlzylinder 7 bleibt jeweils unbeeinflusst.

Die Trennwand 31 könnte insbesondere im Bereich des Kühlzylinders 7 gasdurchlässig ausgebildet sein. Hierzu könnte die Trennwand 31 beispielsweise eine Lochung aufweisen, so dass ein Ausgleich der Kühlluft zwischen den beiden Kühlzonen 32.1 und 32.2 des Kühlzylinders 7 stattfindet. In dem in Fig. 1 bis 3 dargestellten Ausführungsbeispiel ist die Trennwand 31 sowie der Haltesteg 35 aus einem Blech gestanzt und weist keine Lochung auf. Insoweit ist die Trennwand 31 gasundurchlässig.

Die Trennwand 31 ist derart breit ausgeführt, dass der Kühlzylinder 7 im Wesentlichen über den gesamten Innendurchmesser eine Trennung zwischen den beiden Kühlzonen 32.1 und 32.2 aufweist.

Wie aus den Darstellungen in Fig. 1 und 2 hervorgeht, ist an einer Längsseite des Blaskastens 1 eine Lufteinlassöffnung 12 ausgebildet. Die Lufteinlassöffnung 12 ist an dem Unterteil 4 des Blaskastens 1 ausgebildet, wobei sich die Lufteinlassöffnung 12 im Wesentlichen über die gesamte Länge des Blaskastens 1 erstreckt. Der Eintrittsquerschnitt der Lufteinlassöffnung 12 ist dabei im Wesentlichen durch die Länge und die Höhe des Unterteils 4 bestimmt. Die Lufteinlassöffnung 12 ist hierzu an einer gegenüber dem Oberteil 5 hervorragenden Längsseite des Unterteils 4 ausgebildet, wobei die Längsseite des Unterteils 4 mit einem trichterförmigen Anschlusskanal 3 verbunden ist. In der Nahtstelle zwischen dem Anschlusskanal 3 und dem Unterteil 4 ist eine Verteilplatte 13 angeordnet, die eine gasdurchlässige Wand aufweist. An einem schmalen Ende des Anschlusskanals 3 ist ein Luftanschluss 6 ausgebildet.

Um ein günstiges Anströmen der Rohrstutzen 14 innerhalb der Verteilkammer 4 zu erhalten, besteht auch die Möglichkeit, jedem Rohrstutzen 14 ein Leitblech 30 zuzuordnen. Das Leitblech 30 ist in Fig. 2 gestrichelt dargestellt. Derartige Leitbleche 30 sind beispielsweise aus der WO 2005/095683 bekannt, so dass an dieser Stelle Bezug zu der zitierten Druckschrift genommen wird.

Im Betrieb wird der Blaskasten 1 mit seiner Oberseite unmittelbar an eine Unterseite eines Spinnbalkens gehalten. Hierzu ist an der Oberseite des Blaskastens 1 eine Schaumdichtplatte 17 vorgesehen, die zu jeder Fadeneinlassöffnung 2 kreisförmige Ausschnitte aufweist. In dieser Stellung des Blaskastens 1 wird über den Anschlusskanal 3 eine klimatisierte Kühlluft bereitgestellt und der Lufteinlassöffnung 12 zugeführt. Durch die der Lufteinlassöffnung 12 zugeordnete Verteilplatte 13 wird eine über den gesamten Querschnitt der Lufteinlassöffnung 2 gleichmäßige Verteilung der einströmenden Kühlluft erzeugt. Die Kühlluft gelangt so in die Verteilkammer 4 des Blaskastens 1. Aus der Verteilerkammer 4 gelangt die Kühlluft über die Lochplatte 8 in die Kühlkammer 5.

Nachdem die Kühlluft in dem Oberteil 5 eingeleitet ist, durchdringt sie die Zylinderwände 10 der Kühlzylinder 7. Die Zylinderwände 10 der Kühlzylinder 7 weisen hierzu gleiche Luftwiderstände auf, so dass über der gesamten Länge der Kühlzylinder 7 eine gleichmäßige Strömung erzeugt wird. Zur Verteilung der Kühlluft innerhalb der Zylinderwand 10 ist die Zylinderwand jedes der Kühlzylinder 7 doppelwandig ausgebildet und aus einer Innenwand 10.1 und einer Außenwand 10.2 gebildet. Die Außenwand 10.2 besteht aus einem Lochblech mit einer offenen Fläche im Bereich von 4 % bis 30 %. Dadurch wird eine Vergleichmäßigung der Kühlluftströmung über den geöffneten Bereich des Zylinderwand erreicht Die in den beiden Kühlzonen 32.1 und 32.1 im Innenraum des Kühlzylinders 7 eintretende Kühlluft zeichnet sich somit durch eine hohe Gleichmäßigkeit über die gesamte Mantelfläche der Innenwand 10.1 aus.

Die erfindungsgemäße Vorrichtung zur Abkühlung mehrere synthetischer Filamentbündel ist somit besonders geeignet, um eine großen Anzahl von Fäden zu kühlen.

In Fig. 4 ist das Ausführungsbeispiel der erfindungsgemäßen Vorrichtung in Anwendung in einer Schmelzspinnvorrichtung gezeigt. Die Schmelzspinnvorrichtung zum Schmelz spinnen und Abkühlen mehrerer Fäden ist in Fig. 4 schematisch in einer Längsschnittansicht dargestellt. Das Ausführungsbeispiel der Schmelzspinnvorrichtung weist einen Spinnbalken 20 auf, der an seiner Unterseite mehrere Duo-Spinndüsen 21 in einer reihenförmigen Anordnung nebeneinander hält. Die Duo-Spinndüsen 21 sind innerhalb des Spinnbalkens 20 durch mehrere Schmelzeleitungen 25 mit einer Spinnpumpe 22 verbunden. Die Spinnpumpe 22 ist über einen Pumpenantrieb 23 angetrieben, wobei die Spinnpumpe 22 zu jeder Duo-Spinndüse 21 zumindest ein separates Fördermittel aufweist. Die Spinnpumpe 22 ist über einen Schmelzezulauf 24 mit einer hier nicht dargestellten Schmelzequelle verbunden. Der Spinnbalken 20 ist beheizt ausgeführt, so dass die Duo-Spinndüsen 21, die Schmelzeleitungen 25 und die Spinnpumpe 22 beheizt werden.

An der Unterseite des Spinnbalkens 20 schließt sich eine Kühlvorrichtung an, die gemäß dem Ausführungsbeispiel nach Fig. 1 und 3 aufgebaut ist. Der einzige Unterschied liegt darin, dass die Kühlvorrichtung ohne Trennwände 31 verwendet wird. Somit erfolgt die Aufteilung der Kühlluft innerhalb der Kühlzylinder 7 allein über die Trennstege 16.1 und 16.2 der Zylinderwände 10. Hierbei wird der Blaskasten 1 durch zwei an dem Blaskasten 1 angreifende Hubzylinder 29.1 und 29.2 an der Unterseite des Spinnbalkens 20 gehalten. Der Blaskasten 1 lässt sich durch die Hubzylinder 29.1 und 29.2 wahlweise zwischen einer Betriebsstellung - wie dargestellt - und einer Wartungsstellung führen. In der Wartungsstellung wird der Blaskasten 1 mit Abstand zu dem Spinnbalken 20 gehalten, so dass beispielsweise die Unterseiten der Duo-Spinndüsen 21 gereinigt werden können.

Zur Abdichtung der Fadeneinlassöffnungen 2 ist zwischen der Unterseite des Spinnbalkens 1 und der Oberseite des Blaskastens 1 eine Schaumdichtplatte 17 und eine Druckplatte 27 angeordnet. Die Druckplatte 27 ist fest mit der Unterseite des Spinnbalkens 20 verbunden, wobei die Druckplatte 27 über eine Dämmplatte 28 gegenüber den Spinnbalken 20 isoliert ist. Die Schaumdichtplatte 17 ist unmittelbar an dem Blaskasten 1 befestigt.

Wie aus der Darstellung in Fig. 4 hervorgeht, ist der Blaskasten 1 durch die Hubzylinder 29.1 und 29.2 höhenverstellbar ausgebildet. Im Betrieb wird der Blaskasten 1 gegen die Unterseite des Spinnbalkens 20 gedrückt, so dass die Schaumdichtplatte 17 gegen die Druckplatte 27 gepresst wird und zur Abdichtung der Trennfuge zwischen dem Spinnbalken 20 und dem Blaskasten 1 führt. In der Betriebsstellung des Blaskastens 1 werden die durch die Duo-Spinndüsen 21 extrudierten Filamente durch einen Kühlluftstrom innerhalb des Blaskastens 1 abgekühlt. Hierzu treten die Filamentbündel 26 durch die Fadeneinlassöffnungen 2 in die Kühlzylinder 7 ein. Pro Duo-Spinndüse 21 werden zwei separate Filamentbündel 26 extrudiert und durch die zugeordneten Kühlzonen 32.1 und 32.2 des Kühlzylinders 7 geführt. Innerhalb der Kühlzylinder 7 werden die Filamentbündel 26 gekühlt, um dann gemeinsam mit der Kühlluft durch die Fadenauslässe 9 und die Rohrstutzen 14 aus den Fadenaustrittsöffnungen 15 den Blaskasten 1 zu verlassen. Der Kühlluftstrom wird über den Anschlusskanal 3 dem Unterteil 4 des Blaskastens 1 zugeführt. Die weitere Führung und Verteilung der Kühlluft erfolgt wie bereits zuvor zu dem Ausführungsbeispiel nach Fig. 1 bis 3 beschrieben wurde. Insoweit wird zu der vorgenannten Beschreibung Bezug genommen.

Der konstruktive Aufbau des Ausführungsbeispiels gemäß Fig. 1 bis Fig. 3 der erfindungsgemäßen Vorrichtung ist beispielhaft. Grundsätzlich lässt sich der Blaskasten alternativ auch nur durch das Oberteil mit einer Kühlkammer bilden, in welcher die Kühlzylinder zwischen einer oberen Fadeneinlassöffnung und einer unteren Fadenauslassöffnung angeordnet sind. Das Oberteil wäre über eine Lufteinlassöffnung direkt mit einem Kühlluftstromerzeuger verbunden, so dass die Kühlluft unmittelbar in die Kühlkammer eingeleitet wird.

In den Fig. 5 und 6 ist ein Ausführungsbeispiel eines zugehörigen Kühlzylinders dargestellt, wie er beispielsweise zur Verwendung in der erfindungsgemäßen Vorrichtung ausgebildet sein könnte. Der Kühlzylinder ist in Fig. 5 in einer Querschnittansicht und in Fig. 6 in einer versetzten Längsschnittansicht dargestellt, wobei die Schnittlinie A-A in Fig. 5 zur Verdeutlichung angegeben ist. Insoweit kein ausdrücklicher Bezug zu einer der Figuren gemacht ist, gilt die nachfolgende Beschreibung für beide Figuren.

Der Kühlzylinder 7 ist aus einer doppelwandigen Zylinderwand 10 gebildet, die eine Innenwand 10.1 und eine Außenwand 10.2 aufweist. Die Innenwand 10.1 und die Außenwand 10.2 sind an einem oberen Ende über einen ersten Haltering 43.1 und am unteren Ende über einen zweiten Haltering 43.2 miteinander verbunden. Die Zylinderwand 10 bildet eine obere Fadeneinlassöffnung 2 und eine untere Fadenauslassöffnung 9. Die Außenwand 10.2 erstreckt sich somit von der Fadeneinlassöffnung 2 bis hin zur Fadenauslassöffnung 9.

Bei dem in Fig. 5 und 6 dargestellten Ausführungsbeispiel ist die Außenwand 10.2 durch ein Lochblech 39 gebildet. Das Lochblech 39 weist mehrere gelochte und ungelochte Blechzonen auf. Die ungelochten Blechzonen sind durch die Bezugszeichen 42.1 und 42.2 gekennzeichnet. Die ungelochten Blechzonen 42.1 und 42.2 bilden die Trennstege 16.1 und 16.2 und erstrecken sich zwischen der Fadeneinlassöffnung 2 und der Fadenauslassöffnung 9.

Die gelochten Blechzonen im Lochblech 39 bilden die Öffnungen zum Einlass einer Kühlluft.

Die Innenwand 10.1 ist als ein Drahtgewebe 40 ausgeführt. Das Drahtgewebe 40 ist im kurzen Abstand dem Lochblech 39 zugeordnet, so dass eine Vergleichmäßigung der eintretenden Kühlluft insbesondere zum Erzeugen laminarer Strömungen erreicht wird.

Das in Fig. 5 und 6 dargestellte Ausführungsbeispiel des Kühlzylinders ist somit besonders geeignet, um in dem Ausführungsbeispiel der erfindungsgemäßen Vorrichtung gemäß Fig. 1 bis 3 eingesetzt zu werden.

### Bezugszeichenliste

- 1: Blaskasten
- 2: Fadeneinlassöffnung
- 3: Anschlusskanal
- 4: Unterteil, Verteilkammer
- 5: Oberteil, Kühlkammer
- 6: Luftanschluß
- 7: Kühlzylinder
- 8: Lochplatte
- 9: Fadenauslassöffnung
- 10: Zylinderwand
- 10.1: Innenwand
- 10.2: Außenwand
- 11.1, 11.2: Seitenwand
- 12: Lufteinlassöffnung
- 13: Verteilplatte
- 14: Rohrstutzen
- 15: Fadenaustrittsöffnung
- 16.1, 16.2: Trennsteg
- 17: Schaumdichtplatte
- 18: Flanschverbindung
- 19: Trennfuge
- 20: Spinnbalken
- 21: Duo-Spinndüse
- 22: Spinnpumpe
- 23: Pumpenantrieb
- 24: Schmelzezulauf
- 2 5: Schmelz eleitung
- 26: Filamentbündel
- 27: Druckplatte
- 28: Dämmplatte
- 29.1, 29.2: Hubzylinder
- 30: Leitblech
- 31: Trennwand
- 32.1, 32.2: Kühlzone
- 33: Einsteckende
- 34: Halteende
- 35: Haltesteg
- 36: Halteeinrichtung
- 37: Handgriff
- 38: Eingriffsöffnung
- 39: Lochblech
- 40: Drahtgewebe
- 41.1, 41.2: Trennstreifen
- 42.1, 42.2: ungelochte Blechzone
- 44.1, 43.2: Haltering

## Patentansprüche

1. Vorrichtung zum Abkühlen einer Vielzahl synthetischer Fäden mit einem an einen Kühllufterzeuger (6) anschließbaren Blaskasten (1), der mehrere Kühlzylinder (7) mit gasdurchlässigen Zylinderwänden (10) enthält, die mit Abstand zueinander innerhalb des Blaskasten (1) angeordnet sind und jeweils eine obere Fadeneinlassöffnung (2) und eine untere Fadenauslassöffnung (9) bilden,
**dadurch gekennzeichnet, dass**
zumindest einer der Kühlzylinder (7) an seiner gasdurchlässigen Zylinderwand (10) mehrere gasundurchlässige Trennstege (16.1, 16.2) aufweist, die sich zwischen den Fadenöffnungen (2, 9) erstrecken und am Umfang des Kühlzylinders (7) versetzt zueinander ausgebildet sind.

2. Vorrichtung nach Anspruch 1,
**dadurch gekennzeichnet, dass**
die Trennstege (16.1, 16.2) an dem Kühlzylinder (7) versetzt zueinander angeordnet sind und dass zwischen den Trennstegen (16.1, 16.2) innerhalb des Kühlzylinders (7) zumindest eine Trennwand (31) angeordnet ist, die den Kühlzylinder (7) in mehrere separate Kühlzonen (32.1, 32.2) teilt.

3. Vorrichtung nach Anspruch 2,
**dadurch gekennzeichnet, dass**
die Trennwand (31) innerhalb des Kühlzylinders (7) mittig zu den Trennstegen (16.1, 16.2) gehalten ist, wobei die Trennstege (16.1, 16.2) eine Breite (b) in Umfangsrichtung aufweisen, die größer ist als eine Wandstärke (a) der Trennwand (31).

4. Vorrichtung nach Anspruch 3,
**dadurch gekennzeichnet, dass**
die Breite (b) einer der Trennstege (16.1, 16.2) zumindest um das Mehrfache größer ist als die Wandstärke (a) der Trennwand (31).

5. Vorrichtung nach einem der Ansprüche 1 bis 4,
**dadurch gekennzeichnet, dass**
der Kühlzylinder (7) eine doppelwandig Zylinderwand (10) aufweist, wobei eine Außenwand (10.2) aus einem Lochblech (39) und eine Innenwand (10.1) aus einem Drahtgewebe (40) ausgebildet sind und dass die Trennstege (16.1, 16.2) durch mehrere ungelochte Blechzonen (42.1, 42.2) im Lochblech (39) des Kühlzylinders (7) gebildet sind.

6. Vorrichtung nach einem der Ansprüche 1 bis 5,
**dadurch gekennzeichnet, dass**
die Trennstege (16.1, 16.2) durch separate Trennstreifen (4.1, 4.2) gebildet sind, die von außen und/oder Innen an der Zylinderwand (10) des Kühlzylinders (7) befestigt sind.

7. Vorrichtung nach einem der Ansprüche 1 bis 6,
**dadurch gekennzeichnet, dass**
die Trennwand (31) auswechselbar mit dem Blaskasten (1) verbunden ist.

8. Vorrichtung nach Anspruch 7,
**dadurch gekennzeichnet, dass**
die Trennwand (31) ein Einsteckende (33) und ein aus der Fadenauslassöffnung (9) herausragendes Halteende (34) aufweist und dass das Halteende (34) einen Haltesteg (35) bildet, welcher sich quer zur unteren Fadenauslassöffnung (9) erstreckt und welcher lösbar mit einer Unterseite des Blaskasten (1) verbunden ist.

9. Vorrichtung nach einem der vorgenannten Ansprüche,
**dadurch gekennzeichnet, dass**
der Blaskasten (1) aus einer oberen Kühlkammer (5), welche die Kühlzylinder (7) trägt, und einer unteren Verteilkammer (4), welche einen Anschluss (6, 12) für den Kühllufterzeuger aufweist, gebildet ist, dass zwischen den Kammern (4, 5) eine Lochplatte (8) angeordnet ist und dass die Verteilkammer (4) mehrere Rohrstutzen (14) in Verlängerung der Kühlzylinder (7) aufweist, die die Verteilkammer (4) vollständig durchdringen.

10. Vorrichtung nach Anspruch 9,
**dadurch gekennzeichnet, dass**
die Trennwand (31) den dem Kühlzylinder (7) zugeordneten Rohrstutzen (14) derart durchdringt, dass der Haltesteg (35) der Trennwand (31) sich unterhalb der Verteilkammer (4) erstreckt.

## Claims

1. An apparatus for cooling a multiplicity of synthetic threads, comprising a blow box (1) connectable to a cooling air generator (6), which blow box contains a plurality of cooling cylinders (7) having gas-permeable cylinder walls (10) which are arranged within the blow box (1) at a distance apart and respectively form an upper thread inlet opening (2) and a lower thread outlet opening (9),
**characterized in that**
at least one of the cooling cylinders (7) has on its gas-permeable cylinder wall (10) a plurality of gas-impermeable separating bars (16.1, 16.2), which extend between the thread openings (2, 9) and are configured in a mutually offset arrangement on the periphery of the cooling cylinder (7).

2. The apparatus as claimed in claim 1,
**characterized in that**
the separating bars (16.1, 16.2) are arranged mutually offset on the cooling cylinder (7), and **in that** between the separating bars (16.1, 16.2) within the cooling cylinder (7) is arranged at least one partition (31), which separates the cooling cylinder (7) into a plurality of separate cooling zones (32.1, 32.2).

3. The apparatus as claimed in claim 2,
**characterized in that**
the partition (31) is held within the cooling cylinder (7) centrally to the separating bars (16.1, 16.2), wherein the separating bars (16.1, 16.2) have a width (b) in the peripheral direction which is greater than a wall thickness (a) of the partition (31).

4. The apparatus as claimed in claim 3,
**characterized in that**
the width (b) of one of the separating bars (16.1, 16.2) is at least several times greater than the wall thickness (a) of the partition (31).

5. The apparatus as claimed in one of claims 1 to 4,
**characterized in that**
the cooling cylinder (7) has a double-walled cylinder wall (10), wherein an outer wall (10.2) is formed of a perforated plate (39) and an inner wall (10.1) is formed of a wire mesh (40), and **in that** the separating bars (16.1, 16.2) are formed by a plurality of non-perforated plate zones (42.1, 42.2) in the perforated plate (39) of the cooling cylinder (7).

6. The apparatus as claimed in one of claims 1 to 5,
**characterized in that**
the separating bars (16.1, 16.2) are formed by separate separating strips (4.1, 4.2), which are fastened to the cylinder wall (10) of the cooling cylinder (7) from outside and/or from inside.

7. The apparatus as claimed in one of claims 1 to 6,
**characterized in that**
the partition (31) is exchangeably connected to the blow box (1).

8. The apparatus as claimed in claim 7,
**characterized in that**
the partition (31) has an insertion end (33) and a holding end (34), which latter projects from the thread discharge opening (9), and **in that** the holding end (34) forms a holding web (35), which extends transversely to the lower thread outlet opening (9) and which is detachably connected to a bottom side of the blow box (1).

9. The apparatus as claimed in one of the aforementioned claims,
**characterized in that**
the blow box (1) is formed of an upper cooling chamber (5), which bears the cooling cylinders (7), and a lower distributing chamber (4), which has a connecting branch (6, 12) for the cooling air generator, **in that** a perforated plate (8) is arranged between the chambers (4, 5), and **in that** the distributing chamber (4) has a plurality of pipe sockets (14) in extension of the cooling cylinders (7), which pipe sockets fully penetrate the distributing chamber (4).

10. The apparatus as claimed in claim 9,
**characterized in that**
the partition (31) penetrates the pipe socket (14) assigned to the cooling cylinder (7) in such a way that the holding web (35) of the partition (31) extends beneath the distributing chamber (4).

## Revendications

1. Dispositif de refroidissement d'une pluralité de fils synthétiques, comprenant un caisson de soufflage (1) pouvant être raccordé à un générateur d'air de refroidissement (6), lequel caisson de soufflage contient plusieurs cylindres de refroidissement (7) pourvus de parois de cylindre (10) perméables aux gaz, lesquelles sont disposées à distance les unes des autres à l'intérieur du caisson de soufflage (1) et forment respectivement une ouverture supérieure d'entrée de fils (2) et une ouverture inférieure de sortie de fils (9),
**caractérisé**
**en ce qu'**au moins l'un des cylindres de refroidissement (7) comprend, sur sa paroi de cylindre (10) perméable aux gaz, plusieurs nervures de séparation (16.1, 16.2) imperméables aux gaz, lesquelles s'étendent entre les ouvertures de fils (2, 9) et sont réalisées de manière décalée les unes par rapport aux autres sur la périphérie du cylindre de refroidissement (7).

2. Dispositif selon la revendication 1,
**caractérisé en ce que**
les nervures de séparation (16.1, 16.2) sont disposées de manière décalée les unes par rapport aux autres sur le cylindre de refroidissement (7), et **en ce qu'**au moins une paroi de séparation (31) est disposée à l'intérieur du cylindre de refroidissement (7) entre les nervures de séparation (16.1, 16.2), laquelle paroi de séparation divise le cylindre de refroidissement (7) en plusieurs zones de refroidissement (32.1, 32.2) séparées.

3. Dispositif selon la revendication 2,
**caractérisé en ce que**
la paroi de séparation (31) est maintenue centralement par rapport aux nervures de séparation (16.1, 16.2) à l'intérieur du cylindre de refroidissement (7), les nervures de séparation (16.1, 16.2) présentant une largeur (b) dans la direction périphérique qui est supérieure à une épaisseur de paroi (a) de la paroi de séparation (31).

4. Dispositif selon la revendication 3,
**caractérisé en ce que**
la largeur (b) de l'une des nervures de séparation (16.1, 16.2) est au moins plusieurs fois supérieure à l'épaisseur de paroi (a) de la paroi de séparation (31).

5. Dispositif selon l'une quelconque des revendications 1 à 4,
**caractérisé en ce que**
le cylindre de refroidissement (7) comprend une paroi de cylindre (10) à double paroi, une paroi extérieure (10.2) étant réalisée à partir d'une tôle perforée (39) et une paroi intérieure (10.1) étant réalisée à partir d'un tissu métallique (40), et **en ce que** les nervures de séparation (16.1, 16.2) sont formées par plusieurs zones de tôle (42.1, 42.2) non perforées dans la tôle perforée (39) du cylindre de refroidissement (7).

6. Dispositif selon l'une quelconque des revendications 1 à 5,
**caractérisé en ce que**
les nervures de séparation (16.1, 16.2) sont formées par des bandes de séparation (4.1, 4.2) séparées, lesquelles sont fixées depuis l'extérieur et/ou l'intérieur à la paroi de cylindre (10) du cylindre de refroidissement (7).

7. Dispositif selon l'une quelconque des revendications 1 à 6,
**caractérisé en ce que**
la paroi de séparation (31) est reliée de manière remplaçable au caisson de soufflage (1).

8. Dispositif selon la revendication 7,
**caractérisé en ce que**
la paroi de séparation (31) comprend une extrémité d'introduction (33) et une extrémité de retenue (34) faisant saillie hors de l'ouverture de sortie de fils (9), et **en ce que** l'extrémité de retenue (34) forme une nervure de retenue (35), laquelle s'étend transversalement à l'ouverture inférieure de sortie de fils (9) et laquelle est reliée de manière amovible à un côté inférieur du caisson de soufflage (1).

9. Dispositif selon l'une quelconque des revendications précédentes,
**caractérisé en ce que**
le caisson de soufflage (1) est formé à partir d'une chambre de refroidissement supérieure (5), laquelle supporte les cylindres de refroidissement (7), et d'une chambre de répartition inférieure (4), laquelle comprend un raccord (6, 12) pour le générateur d'air de refroidissement, **en ce qu'**une plaque perforée (8) est disposée entre les chambres (4, 5) et **en ce que** la chambre de répartition (4) comprend plusieurs raccords tubulaires (14) dans le prolongement des cylindres de refroidissement (7), lesquels raccords tubulaires traversent complètement la chambre de répartition (4).

10. Dispositif selon la revendication 9,
**caractérisé en ce que**
la paroi de séparation (31) traverse le raccord tubulaire (14) associé au cylindre de refroidissement (7) de telle sorte que la nervure de retenue (35) de la paroi de séparation (31) s'étende en dessous de la chambre de répartition (4).
